# EUROPÄISCHE PATENTANMELDUNG

(11) **EP 0 213 351 A2**
(43) Veröffentlichungstag der Anmeldung: **11.03.1987**
(21) Anmeldenummer: 86109738.4
(22) Anmeldetag: 16.07.1986
(51) Int. Cl.: F01D 17/24, F01K 7/16

(54) **Verfahren und Einrichtung zur Regelung einer Dampfturbine eines Kraftwerkblocks**

(30) Priorität: 07.08.1985 DE 3528292
(71) Anmelder: MAN GUTEHOFFNUNGSHÜTTE GMBH, D-8500 Nürnberg 44 (DE)
(72) Erfinder: Schmitz-Josten, Paul, Dipl.-Ing., D-8501 Heroldsberg (DE); Nürnberger, Rainer, Dipl.-Ing., D-8500 Nürnberg (DE)

(57) **Zusammenfassung**

Die Erfindung bezieht sich auf ein Verfahren - (und eine Einrichtung) zur Regelung einer Dampfturbine eines eine Dampfturbine und einen Dampferzeuger aufweisenden Kraftwerkblocks, wobei das Ausgangssignal des Turbinenreglers auf die Stelleinrichtung der Turbineneinlaßventilanordnung wirkt. Um bei einem solchen Verfahren den Turbinenregler von solchen Stellgrößenänderungen zu entlasten, welche bereits aus der Änderung der Führungsgröße ersichtlich sind, wird dem Ausgangssignal des Turbinenreglers ein Signal aufaddiert, das aus dem Leistungssollwert des Turbinenreglers gemäß der für die Dampfturbine gültigen Beziehung errechnet wird und in der errechneten Größe oder mit einem von 1 abweichenden Faktor k bewertet zur Summierstelle geleitet wird.

## Beschreibung

Die Erfindung bezieht sich auf ein Verfahren und eine Einrichtung zur Regelung einer Dampfturbine eines eine Dampfturbine und einen Dampferzeuger aufweisenden Kraftwerkblocks, wobei das. Ausgangssignal des Turbinenreglers auf die Stelleinrichtung der Turbineneinlaßventilanordnung wirkt.

Bei bekannten Verfahren und Einrichtungen der eingangs genannten Art wird das Ausgangssignal unbeeinflußt der Stelleinrichtung der Turbineneinlaßventilanordnung zugeführt. Dabei wird ein relativ großer Ausschlag der Regeldifferenz des Leistungsreglers benötigt, um die Stellgröße der geforderten Leistung und dem geforderten Druck anzupassen.

Der Erfindung liegt die Aufgabe zugrunde, ein Verfahren bzw. eine Einrichtung der eingangs genannten Art zu schaffen, bei dem bzw. der der Turbinenregler von solchen Stellgrößenänderungen entlastet ist, welche bereits aus der Änderung der Führungsgröße ersichtlich sind.

Diese Aufgabe wird gemäß dem Verfahrensanspruch dadurch gelöst, daß dem Ausgangssignal des Turbinenreglers ein Zusatzsignal aufaddiert wird, das aus dem Leistungssollwert des Turbinenreglers gemäß der für die Dampfturbine gültigen Be wird, und in der errechneten Größe oder mit einem von 1 abweichenden Faktor k bewertet zur Summierstelle geleitet wird.

Wenn aus dem Leistung-Sollwert der Turbine eine zum jeweiligen Drucksollwert gehörige Einlaßventilöffnung errechnet wird, so haben die Turbinenventile durch diese Steuergröße bereits ihre richtige Position und der Leistungsregler muß mit seiner Stellgröße nur noch kleine Korrekturen durchführen. Da dann die Abweichungen zwischen Leistung-Sollwert und Istleistung entsprechend kleiner sind, kann der Lesitungsregler besser optimiert werden und es ergibt sich eine bessere Dvnamik der Leistungsregelung.

Weitere Merkmale der Erfindung sind in den Ansprüchen 2 und 3 gekennzeichnet.

In der Zeichnung sind Ausführungsbeispiele der Erfindung schematisch dargestellt. Es zeigt:
Figur 1 Den für die Erfindung wesentlichen Teil eines Schaltbildes einer Turbinenregelung, und
Figur 2 ein modifiziertes Schaltbild der Turbinenregelung gemäß Figur 1.

Der Kraftwerkblock besteht im wesentlichen aus dem (nicht weiter gezeichneten) Dampferzeuger, der Dampfturbine 1 mit Turbineneinlaßventil - (en) 2 und dem Generator 3. (Fig. 2)

Die vom Generator 3 abgegebene elektrische Leistung wird in einem Sollwert-Istwertvergleicher 4 mit einem Leistungs-Sollwert Turbine P_{elS} verglichen. Der Leistungssollwert Pₑₗₛ kann das Ausgangssignal eines Sollwertführungsgliedes -d. h. eines gesteuerten, nachlaufenden Integrators, wobei der Ausgang des Integrators seinem Eingang folgt und die Ände rungsgeschwindigkeit der Ausgangsgröße durch einen weiteren Eingang vorgegeben wird -sein oder auf andere Weise gewonnen werden. Die Differenz zwischen dem Leistungssollwert Pₑ,ₛ und dem Leistungsistwert Pₑₗᵢ wird über die Signalleitung 5 dem Eingang eines Turbinen-Leistungsreglers 6 mit üblicherweise Pl-Verhalten zugeführt. Der Ausgang des Leistungsreglers 6 ist über die Signalleitung 7 mit dem einen Positiveingang des Summiergliedes 8 verbunden. Der andere Positiveingang des Summierglieds 8 ist mit dem Ausgang einer Rechenschaltung verbunden, in der aus dem Sollwertblockleistung (P_{elS}) gemäß der für die Dampfturbine gültigen Gleichung elektrische Leistung: Dampfdruck = Ventilöffnung ein Einlaßventilöffnungs-Sollwert Aₛ errechnet wird.

Dieser Sollwert Aₛ wird in der errechneten Höhe oder -wie im Ausführungsbeispiel dargestellt -vermindert um einen Grundwert Ventilöffnung Aₒ dem Summierglied 8 zugeführt. Das Ausgangssignal des Summierglieds 8 betätigt in der bekannten Weise als Stellsignal Y_{T} die Stelleinrichtung 9 der Turbineneinlaßventilanordnung 2.

Die Differenz zwischen Sollwert Aₛ und Grundwert Aₒ wird in einem Differenzbildungsglied 10 errechnet, dessen Positiveingang über die Signalleitung 11 mit einem Dividierglied 12 und dessen Negativeingang über die Signalleitung 13 mit einem Signalgeber 14 verbunden ist, der den Grundwert Ventilöffnung Aₒ -d. h. den Wert, der der Einlaßventilöffnung im Gleitdruckbetrieb des Kraftwerksblocks entspricht -liefert. Der Grundwert Ventilöffnung Aₒ ist ferner über die Signalleitung 15 einem Dividierglied 16 zugeführt, dessen anderem Eingang über die Signalleitung 17 der Leistungs- Sollwert-Turbine Pₑₗₛ zugeführt ist, wobei in dem Dividierglied 16 der Quotient von Blockleistungssollwert und Grundwert Ventilöffnung errechnet wird, der gemäß der vorher erwähnten Gleichung dem Dampfdruck-Sollwert Pₛ des Dampferzeugers entspricht. Der so errechnete Dampfdruck-Sollwert Pₛ wird über die Signalleitung 18 dem einen Eingang eines Kleinstwertglieds 19 - Glied, dessen Ausgangssignal gleich dem kleinsten aller Eingangssignale ist -zugeführt. Der andere Eingang des Kleinstwertglieds 19 ist über die Signalleitung 20 mit einem Signalgeber 21 verbunden, der den höchsten betriebsmäßig vorgesehenen Dampfdruck des Dampferzeugers in Form eines Signals liefert. Der Ausgang des Kleinstwertglieds 19 ist über die Signalleitung 26 mit dem einen Eingang eines Größtwertglieds 22 verbunden, dessen anderer Eingang mit einem Signalgeber 23 verbunden ist, der den kleinsten betriebsmäßig vorgesehenen Dampfdruck des Dampferzeugers liefert. Auf diese Weise wird der Dampfdruck-Sollwert Pₛ über die Glieder 19 und 22 auf betrieblich erforderliche Grenzen beschränkt.

Der Ausgang des Größtwertglieds 22 ist über die Signalleitung 24 mit dem einen Eingang des Dividierglieds 12 verbunden, dessen anderer Eingang über die Signalleitung 25 mit dem Blockleistungssollwert P _{elS} beaufschlagt ist, wobei im Dividierglied 12 der Quotient von Blockleistungs sollwert und Dampfdrucksollwert errechnet wird.

Die im Figur 1 dargestellte Regelung unterscheidet sich von der vorbeschriebenen Schaltung dadurch, daß auf das Größtwertglied 21, das Kleinstwertglied 19 samt zugehöriger Signalgeber 21, 23 und das Dividierglied 16 verzichtet worden ist. -Wird die Signalleitung 26 mit einem (nicht dargestellten) Sollwertgeber verbunden und auf einen festen Wert eingestellt, so ist die Regelung auch für im Festdruck betriebene Turbinen anwendbar.

Das dem Ausgangssignal des Turbinenreglers 6 aufzuaddierende Signal wird vorzugsweise -zumindest annähernd -dem errechneten Wert Aₛ entsprechen. -Eine nicht unerhebliche Entlastung des Turbinenreglers ist aber auch mit Signalen möglich, die deutlich von dem errechneten Wert Aₛ abweichen; der im Anspruch 1 erwähnte Faktor k kann daher als unteren Grenzwert etwa den Wert 0,7 und als oberen Grenzwert etwa den Wert 1,3 haben.

## Patentansprüche

1. Verfahren zur Regelung einer Dampfturbine eines eine Dampfturbine und einen Dampferzeuger aufweisenden Kraftwerkblocks, wobei das Ausgangssignal des Turbinenreglers auf die Stelleinrichtung der Turbineneinlaßventilanordnung wirkt, dadurch aekennzeichnet. daß dem Ausgangssignal des Turbinenreglers ein Signal aufaddiert wird, das aus dem Leistungssollwert des Turbinenreglers gemäß der für die Dampfturbine gültigen Beziehung errechnet wird und in der errechneten Größe oder mit einem von 1 abweichenden Faktor k bewertet zur Summierstelle geleitet wird.

2. Einrichtung zur Regelung einer Dampfturbine eines eine Dampfturbine und einen Dampferzeuger aufweisenden Kraftwerkblocks, wobei das Ausgangssignal des Turbinenreglers auf die Stelleinrichtung der Turbineneinlaßventilanordnung wirkt, dadurch gekennzeichnet; daß in der Signalleitung vom Turbinenregler (6) zur Stelleinrichtung - (9) der Turbineneinlaßventilanordnung (2) ein Summierglied (8) angeordnet ist, dessen einer Positiveingang mit dem Ausgang des Turbinenreglers (6) und dessen anderer Positiveingang mit dem Ausgang einer Rechenschaltung (12) verbunden ist, in der der Sollwert "Einlaßventilöffnung" errechnet wird.

3. Einrichtung zur Regelung einer Dampfturbine eines eine Dampfturbine und einen Dampferzeuger aufweisenden Kraftwerkblocks, wobei das Ausgangssignal des Turbinenreglers auf die Stelleinrichtung der Turbineneinlaßventilanordnung wirkt, dadurch gekennzeichnet, daß in der Signalleitung vom Turbinenregler (6) zur Stelleinrichtung - (9) der Turbineneinlaßventilanordnung (2) eine Summiereinrichtung (8, 10) angeordnet ist, deren einer Positiveingang mit dem Ausgang des Turbinenreglers (6) und deren anderer Positiveingang mit dem Ausgang einer Rechenschaltung (12, 16), in der der Sollwert "Einlaßventilöffnung" errechnet wird, und deren Negativeingang mit einem Signalgeber (14) Grundwert "Einlaßventilöffnung" verbunden sind.
